# FASCICULE DE BREVET EUROPEEN

(11) **EP 0 663 631 B1**
(45) Date de publication et mention de la délivrance du brevet: **16.07.1997**
(21) Numéro de dépôt: 95100105.6
(22) Date de dépôt: 05.01.1995
(51) Int. Cl.: G04B 19/26

(54) **Pièce d'horlogerie avec indication de la partie de la terre visible depuis la lune**
Uhr mit Anzeige des vom Mond aus sichtbaren Teiles der Erde
Timepiece displaying the part of earth visible from the moon

(30) Priorité: 12.01.1994 CH 86/94
(43) Date de publication de la demande: 19.07.1995
(73) Titulaire: Eta SA Fabriques d'Ebauches, 2540 Grenchen (CH)
(72) Inventeur: Eisenegger, Kilian, CH-2543 Lengnau (CH)
(74) Mandataire: Patry, Didier Marcel Pierre

(56) Documents cités:
- CH-A- 679 355
- DE-U- 7 507 235
- FR-A- 2 679 052
- US-A- 4 671 669
- US-A- 4 740 931

## Description

La présente invention concerne une pièce d'horlogerie capable d'indiquer quelle partie du globe terrestre est visible depuis la Lune, et notamment une pièce d'horlogerie capable d'indiquer les phases de Terre telles qu'elles seraient perçues par un astronaute contemplant le ciel depuis la Lune.

On connait déjà de nombreuses pièces d'horlogerie prévues pour indiquer les phases de Lune (DE-U-75 07235), mais le problème d'indiquer les phases de Terre comporte une difficulté technique supplémentaire.

L'homme du métier sait que le rythme avec lequel s'enchaînent les phases de Lune et le rythme avec lequel s'enchaînent les phases de Terre sont identiques et que, de plus, les phases de Lune et les phases de Terre sont exactement en opposition. A première vue, la réalisation d'une montre indiquant les phases de Terre, à l'aide de rouages utilisés classiquement pour indiquer les phases de Lune, ne présente donc aucune difficulté. Toutefois, contrairement à la Lune qui présente toujours la même face à la Terre, cette dernière, comme on le sait bien, tourne autour de son axe au rythme d'une rotation par 24 heures. Un astronaute situé sur la Lune voit donc changer progressivement la topographie des continents présents dans la partie visible de la Terre. Cet effet de rotation qui se combine avec l'enchaînement des phases de Terre n'a pas d'équivalent avec la Lune.

Un but de la présente invention est donc de fournir une pièce d'horlogerie capable d'indiquer quelle partie de la surface du globe terrestre est visible depuis la Lune.

A cet effet, la présente invention a pour objet une pièce d'horlogerie comportant une base de temps, un cadran et des moyens d'affichage de l'heure commandés par ladite base de temps, caractérisée en ce qu'elle comporte des moyens d'affichage astronomiques prévus pour indiquer sur une carte du globe terrestre, visible dans au moins une partie dudit cadran, la partie de la surface de la Terre visible depuis la Lune.

Grâce à ces caractéristiques, le porteur de la pièce d'horlogerie peut, en consultant celle-ci, obtenir une indication précise de la partie de la Terre visible de la Lune.

Selon le mode de réalisation préféré de la présente invention, la pièce d'horlogerie comporte en outre des moyens d'affichage de phases pour indiquer sur ladite carte le quartier de la la Terre éclairé par le Soleil.

Grâce à ces caractéristiques, le porteur de la pièce d'horlogerie peut, à tout instant, obtenir une information réaliste sur la vue de la Terre qu'un astronaute aurait depuis la surface de la Lune.

Selon une première variante du mode de réalisation préféré de l'invention, les moyens d'affichage astronomiques de la pièce d'horlogerie sont formés par un disque tournant monté sous le cadran coaxialement avec les aiguilles, ce disque portant à sa périphérie une suite circulaire de vues de la Terre retraçant une rotation d'un tour complet de la Terre autour de son axe, ces vues apparaissant successivement à travers un guichet du cadran au fur et à mesure de la rotation du disque, de sorte qu'une rotation du disque d'un angle donné se traduit par une rotation équivalante de la Terre telle qu'elle apparait dans le guichet.

Selon une deuxième variante du mode de réalisation préféré de l'invention, la carte de la Terre est représentée sur le cadran en projection polaire, et les moyens d'affichage astronomiques sont formés par un mobile prévu pour tourner devant le cadran autour d'un axe confondu avec le pôle de ladite carte, ce mobile comportant une ligne ou axe s'étendant prependiculairement de part et d'autre de l'axe de rotation, de manière à figurer sur la carte une ligne de démarquation entre l'hémisphère de la Terre visible depuis la Lune et l'autre hémisphère.

D'autres caractéristiques de la présente invention apparaîtront au cours de la description qui va suivre, donnée uniquement à titre d'exemple et faite en se référant aux dessins annexés dans lesquels:
- les figures 1a et 1b sont deux schémas illustrant le principe de fonctionnement d'un premier exemple de réalisation de la présente invention;
- la figure 2 est une vue de dessus d'un deuxième exemple de réalisation de la présente invention.

La pièce d'horlogerie représentée dans les figures 1a et 1b est une montre bracelet 1 comportant classiquement une aiguille des heures 2 et une aiguille des minutes 3 prévues pour être actionnées par un mouvement (non représenté) de manière à tourner devant un cadran 5, une couronne de mise à l'heure 7 étant encore prévue notamment pour permettre de corriger les positions respectives des aiguilles d'heures 2 et de minutes 3. Comme cela est visible à la figure 1b, le cadran 5 de la montre 1 et muni d'un guichet 9, à douze heures, à travers lequel peuvent apparaître des indications graphiques 11 portées par un anneau 13 disposé pour tourner derrière le cadran.

L'anneau tournant 13 est visible sur la figure 1a. Il occupe dans la montre 1 selon l'invention la position généralement occupée par le disque des quantièmes dans une montre classique. Cet anneau tournant constitue dans le présent mode de réalisation, les moyens d'affichage astromomiques prévus pour indiquer la partie de la surface de la Terre visible depuis la Lune. A cet effet, il porte comme indications graphiques douze vues de la Terre (trois de celles-ci étant référencées 11 sur la figure 1a). Ces vues de la Terre 11 forment une suite circulaire figurant le tour complet que la terre effectue autour de son axe en l'espace d'un jour. L'anneau représenté sur la figure 1a portant douze vues, le passage d'une vue à la suivante correspond à un douzième de tour, c'est à dire à 30°.

L'anneau tournant 13 portant les vues de la Terre, peut être muni classiquement d'une denture interne 12 et d'un ressort sautoir (non représenté) pour permettre au mouvement de l'entraîner pas-à-pas, de manière à faire se succéder dans le guichet 9 les vues de la Terre 11. La vue de la Terre visible dans le guichet étant destinée à représenter la Terre telle qu'elle est vue de la Lune, l'anneau 13 doit effectuer un tour sensiblement toutes les 24 heures, 48 minutes et 45,78 secondes. Pour actionner l'anneau 13, il est naturellement possible de prévoir dans le mouvement un moteur supplémentaire commandé par un circuit électronique pour l'entraîner directement au rythme approprié d'un pas toutes les 2 heures, 4 minutes et quatre secondes environ.

Il est également possible d'utiliser, pour entraîner l'anneau 13, une chaîne cynématique ayant, par exemple, son origine sur une roue des heures solidaire de l'aiguille des heures. En effet le rapport d'engrenage$\frac{\text{10}}{\text{21}} \text{x} \frac{\text{47}}{\text{29}} \text{x} \frac{\text{71}}{\text{53}}$ correspond presque exactement au rapport entre la durée d'une rotation de la Terre par rapport au Soleil, c'est à dire 24 heures, et la durée d'une rotation de la Terre par rapport à la Lune, c'est à dire 24 heures 48 minutes et 45,48 secondes. Grâce aux rapports d'engrenages indiqués ci-dessus, l'homme du métier pourra, sans problème, concevoir un rouage approprié.

Nous avons maintenant décrit, pour ce premier exemple de réalisation, les moyens d'affichage astronomiques indiquant la partie de la surface de la Terre visible depuis la Lune. Nous allons maintenant décrire, en relation avec ce même mode de réalisation, les moyens d'affichage de phases destinés à indiquer le quartier de la Terre éclairé par le Soleil.

Comme on le voit sur la figure 1a, la montre comporte en outre un disque de phases 15 qui est monté entre l'anneau 13 est le cadran 5. Ce disque 15 est réalisé dans un matière transparente, par exemple du verre, et il présente sur sa surface deux zones de formes ciculaires situées diamétralement à l'opposé l'une de l'autre, à l'intérieur desquelles la matière transparente à été traitée pour l'assombrir (ces zones sont toutes deux référencées 17 sur la figure 1a). Comme on le voit sur la figure 1a, le disque de phases 15 est monté pour tourner autour d'un axe (non référencé) qui est situé à faible distance du guichet 9, de façon à ce qu'au cours de la rotation du disque, les deux cercles sombres 17, passent tour à tour dans ce guichet.

L'anneau 13 étant, comme on l'a dit, disposé sous le disque de phases 15 en matière transparente. Les vues de la Terre qu'il porte sont visibles à travers le guichet 9 en transparence. Lorsqu'un des cercles sombres 17 passe dans le guichet 9, il constitue une ombre qui peut recouvrir partiellement ou totalement la vue de la terre 11. Grâce à cette disposition, la rotation progressive du disque des phases 15 fait varier l'importance relative de la partie de la vue de la Terre visible en transparence par rapport à la partie obscurcie. Cette arrangement est représenté sur la figure 1b. En faisant tourner le disque de phases 15 à une vitesse appropriée, on obtient une représentation aisément visible de la variation de la grandeur du quartier de Terre éclairé par le Soleil au cours d'une lunaison.

Comme nous l'avons déjà dit, les phases de Terre vues de la Lune ont la même période que les phases de Lune vue de la Terre, c'est à dire 29,530588402 jours. Conformément à ce qui est classique dans les montres avec phases de Lune, on utilise, dans le présent exemple, pour les phases de Terre un rouage entraînant le disque de phase 15 d'un tour tous les 59 jours. Ce rouage pouvant être identique à ceux qui sont courament utilisés pour les montres à phases de Lune, nous ne le décrirons pas ici. Le disque de phase 15 comportant, comme nous l'avons vu, deux cercles sombres diamètralement opposés, la Terre sera masquée par un cercle sombre deux fois par révolution du disque 15. Dans ces conditions, ce disque effectuant un tour en 59 jours, les phases de Terres auront une période de 29,5 jours.

L'exemple de réalisation de la présente invention que nous venons de décrire permet, comme nous venons de le voir, d'indiquer simultanément dans un unique guichet de cadran la phase de la Terre et la partie de la surface du globe visible depuis la Lune.

En se référant maintenant à la figure 2, nous allons décrire un deuxième exemple de réalisation de la présente invention. La pièce d'horlogerie 21 représentée sur cette dernière figure est également une montre bracelet comportant classiquement une aiguille 22 des heures et une aiguille 23 des minutes actionnées par un mouvement (non représenté) pour tourner devant un cadran 25, une couronne de mise à l'heure 27 étant encore prévue notamment pour permettre de corriger les positions respectives des aiguilles 22 et 23.

Comme on le voit sur la figure 2, le cadran 25 porte une vue du globe terrestre en projection polaire. Cette vue s'étend sensiblement sur toute la superficie du cadran et est centrée sur l'axe des aiguilles 22 et 23. On voit encore sur la figure un troisième mobile 27 formé de deux parties 27a et 27b perpendiculaires l'une à l'autre. Ce mobile 27, qui a sensiblement la forme d'un T, est monté pour tourner, devant le cadran, coaxialement avec les aiguilles 22 et 23.

La partie 27a du mobile 27, qui forme la barre du T, est constituée par une ligne ou un axe s'étendant perpendiculairement de part et d'autre de son axe de rotation. La ligne formée par la partie 27a du mobile forme, comme on peut le voir sur la figure 2, une ligne de démarcation divisant le globe terrestre représenté sur le cadran 25 en deux hémisphères. Le mobile est prévu pour être entraîné au rythme d'un tour toute les 24 heures, 48 minutes et 45,78 secondes c'est à dire à un rythme correspondant au rythme de rotation de la Terre tel que perçu depuis la Lune. Dans ces conditions, la première partie 27a du mobile peut indiquer, en permanence, la limite entre l'hémisphère de la Terre visible depuis la Lune et l'autre hémisphère.

La deuxième partie 27b du mobile, qui forme la jambe du T, est constituée par une aiguille ou une flèche et est prévue, dans le présent mode de réalisation, pour indiquer sur la carte du globe terrestre le méridien à la verticale duquel se trouve la Lune, de manière à indiquer lequel des deux hémisphères de la Terre séparés par la partie 27a du mobile est visible depuis la Lune.

Nous avons maintenant décrit, pour ce deuxième exemple de réalisation, les moyens d'affichage astronomiques indiquant la partie de la surface de la terre visible depuis la lune. Nous allons maintenant décrire, en relation avec ce même exemple de réalisation, les moyens d'affichage de phases destinés à indiquer le quartier de la terre éclairé par le Soleil.

Comme on peut s'en rendre compte sur la figure 2, la pièce d'horlogerie 21 comporte encore un organe indicateur 29 constitué par un disque transparent. Ce disque transparent est prévu pour tourner au dessus du cadran 25 coaxialement avec les aiguilles 22 et 23 et le mobile 27.

On voit encore sur la figure 2 que le disque 29 se subdivise en deux moitiés symétriques 29a et 29b. la matière transparente formant le disque ayant, dans la première moitié 29a, été teintée de manière à l'assombrir. Ainsi, l'image de la partie de la Terre vue en transparence à travers la moitié 29a du disque 29 apparait obscurcie, alors que l'image de la partie de la Terre visible à travers l'autre partie 29b du disque apparait éclairée.

Le disque 29 est prévu pour être entraîné par le mouvement de la montre au rythme d'un tour par 24 heures, c'est à dire à un rythme correspondant au rythme de l'alternance du jour et de la nuit. De cette façon, le disque 29 peut être utiliser pour indiquer la partie de la Terre éclairée par le Soleil, la partie de l'image de la Terre visible à travers la partie claire 29a du disque correspondant à la partie éclairée par le Soleil, et la partie de l'image de la Terre visible à travers la partie sombre 29b du disque correspondant à la partie de la Terre où il fait nuit.

La combinaison des informations fournies par les moyens d'affichage astronomiques (ici le mobile 27) et des moyens d'affichage de phases (ici le disque transparent 29) constitue pour le porteur de la montre une indication, immédiatement lisible, quand à la grandeur du quartier de Terre éclairé par le Soleil. En effet la grandeur du quartier de Terre élairé correspond à la proportion de l'hémisphère visible depuis la Lune qui n'est pas obscurcie par la moitié sombre 29a du disque 29.

## Revendications

1. Pièce d'horlogerie comportant une base de temps, un cadran (5;25) et des moyens d'affichage de l'heure (2,3;22,23) commandés par ladite base de temps, caractérisé en ce qu'elle comporte en outre des moyens d'affichage astronomiques (13;27) prévus pour indiquer sur une carte du globe terrestre (11), visible dans au moins une partie dudit cadran (5;25), la partie de la surface de la Terre visible depuis la Lune.

2. Pièce d'horlogerie selon la revendication 1, caractérisée en ce qu'elle comporte en outre des moyens d'affichage de phases(15,17;29) pour indiquer sur ladite carte la grandeur du quartier de la la Terre éclairé par le Soleil.

3. Pièce d'horlogerie selon la revendication 1, caractérisée en ce que lesdits moyens d'affichage astronomiques (11,13) sont formés par un disque tournant (13) monté sous le cadran (5) coaxialement avec les aiguilles (2,3), ledit disque (13) portant à sa périphérie une suite circulaire de vues de la Terre (11) retraçant une rotation d'un tour complet de la Terre autour de son axe, lesdites vues apparaissant successivement à travers un guichet (9) du cadran (5) au fur et à mesure de la rotation dudit disque (13), de sorte qu'une rotation du disque d'un angle donné se traduit par une rotation équivalante de la Terre telle qu'elle apparait dans le guichet.

4. Pièce d'horlogerie selon la revendication 3, caractérisée en ce que ledit disque (13) est commandé par ladite base de temps pour effectuer un tour sensiblement toutes les 24 heures, 48 minutes et 45,78 secondes.

5. Pièce d'horlogerie selon l'une des revendications 3 ou 4, caractérisée en ce que ledit disque (13) est prévu pour se déplacer par pas succéssifs, chaque pas amenant une nouvelle vue de la Terre (11) dans le guichet (9).

6. Pièce d'horlogerie selon la revendication 3, caractérisée en ce que
lesdits moyens d'affichage de phases sont formés par un masque semi-transparent (15,17) solidaire d'un axe tournant, ledit masque étant prévu pour passer périodiquement dans le guichet (9) de manière à masquer au moins partiellement la vue de la Terre (11).

7. Pièce d'horlogerie selon la revendication 6, caractérisée en ce que ledit masque (15,17) présente une symétrie de rotation d'ordre 2 et qu'en conséquence, il masque deux fois la vue de la Terre (11) durant chaque rotation dudit axe tournant.

8. Pièce d'horlogerie selon la revendication 7, caractérisée en ce que
ledit axe tournant est commandé par ladite base de temps pour effectuer un tour tous les 59 jours environ.

9. Pièce d'horlogerie selon la revendication 1, caractérisée en ce que ladite carte du globe terrestre est réalisée sur le cadran (25) en projection polaire, en ce que lesdits moyens d'affichage astronomiques sont formés par un mobile (27) monté pour tourner devant le cadran (25) autour d'un axe confondu avec le pôle de ladite carte et en ce que ledit mobile (27) comporte une ligne droite (27a) s'étendant de part est d'autre de l'axe de rotation pour figurer en tout temps sur ladite carte la ligne de séparation entre l'hémisphère visible depuis la Lune et celui qui est caché.

10. Pièce d'horlogerie selon la revendication 9, caractérisée en ce que ledit mobile (27) comporte encore un bras (27b) s'étendant perpandiculairement à ladite ligne (27a) pour indiquer, sur ladite carte, la direction de la Lune et pour indiquer par la même occasion lequel des deux hémisphères séparés par ladite ligne (27a) est celui visible depuis la Lune.

11. Pièce d'horlogerie selon la revendication 9 ou 10, caractérisée en ce que ledit mobile (27) est commandé par ladite base de temps pour effectuer un tour sensiblement toutes les 24 heures, 48 minutes et 45,78 secondes.

12. Pièce d'horlogerie selon la revendication 9, 10 ou 11, caractérisée en ce que lesdits moyens d'affichage de phases sont formés par un disque transparent (29) monté pour tourner devant le cadran (25), concentriquement avec ledit mobile (27), et en ce qu'une moitié (29a) dudit disque transparent est teintée de façon à ce qu'un utilisateur qui regarde ladite carte du globe à travers le disque transparent (29) puisse distinguer un hémisphère plongé dans l'ombre et un hémisphère éclairé.

13. Pièce d'horlogerie selon la revendication 12, caractérisée en ce que ledit disque transparent (29) est commandé par ladite base de temps pour effectuer un tour toutes les 24 heures.

## Patentansprüche

1. Zeitmeßgerät mit einer Zeitbasis, einem Zifferblatt (5;25) und mit von der Zeitbasis gesteuerten Zeitanzeigemitteln (2,3;22,23), dadurch gekennzeichnet, daß es ferner astronomische Anzeigemittel (13;27) umfaßt, die vorgesehen sind, um auf einer Erdkarte (11), die in mindestens einer Partie des Zifferblatts (5;25) sichtbar ist, diejenige Partie der Erdoberfläche anzuzeigen, die vom Mond aus sichtbar ist.

2. Zeitmeßgerät nach Anspruch 1, dadurch gekennzeichnet, daß es ferner Phasenanzeigemittel (15,17;29) umfaßt, um auf der Karte die Größe des von der Sonne erleuchteten Bereichs der Erde anzuzeigen.

3. Zeitmeßgerät nach Anspruch 1, dadurch gekennzeichnet, daß die astronomischen Anzeigemittel (11,13) von einer umlaufenden Scheibe (13) gebildet sind, die unter dem Zifferblatt (5) koaxial mit den Zeigern (2,3) montiert ist, welche Scheibe (13) auf ihrer Peripherie eine runde Abfolge von Erdansichten (11) trägt, welche eine Drehung von einem vollständigen Umlauf der Erde um ihre Achse wiedergibt, welche Ansichten nacheinander hinter einem Fenster (9) des Zifferblatts (5) nach Maßgabe der Drehung der Scheibe (13) erscheinen, derart, daß eine Drehung der Scheibe um einen gegebenen Winkel sich in eine äquivalente Drehung der Erde, so wie sie in dem Fenster erscheint, umsetzt.

4. Zeitmeßgerät nach Anspruch 3, dadurch gekennzeichnet, daß die Scheibe (13) von der Zeitbasis gesteuert wird, um einen Umlauf im wesentlichen alle 24 Stunden, 48 Minuten und 45,78 Sekunden auszuführen.

5. Zeitmeßgerät nach Anspruch 3 oder 4, dadurch gekennzeichnet, daß die Scheibe (13) für die Verlagerung um aufeinanderfolgende Schritte vorgesehen ist, wobei jeder Schritt eine neue Ansicht der Erde (11) in das Fenster (9) bringt.

6. Zeitmeßgerät nach Anspruch 3, dadurch gekennzeichnet, daß die Phasenanzeigemittel von einer halbtransparenten Maske (15,17), verbunden mit einer umlaufenden Achse, gebildet sind, welche Maske vorgesehen ist, um periodisch in dem Fenster (9) derart zu erscheinen, daß sie mindestens teilweise die Ansicht der Erde (11) maskiert.

7. Zeitmeßgerät nach Anspruch 6, dadurch gekennzeichnet, daß die Maske (15,17) eine Rotationssymmetrie der Ordnung 2 aufweist und daß sie infolgendessen zweimal die Ansicht der Erde (11) während jeder Drehung der umlaufenden Achse maskiert.

8. Zeitmeßgerät nach Anspruch 7, dadurch gekennzeichnet, daß die umlaufende Achse von der Zeitbasis angesteuert ist, um einen Umlauf etwa alle 59 Tage auszuführen.

9. Zeitmeßgerät nach Anspruch 1, dadurch gekennzeichnet, daß die Erdkarte auf dem Zifferblatt (25) in Polarprojektion realisiert ist, daß die astronomischen Anzeigemittel von einem Trieb (27) gebildet sind, das für den Umlauf vor dem Zifferblatt (25) um eine mit dem Pol der Karte zusammenfallende Achse montiert ist, und daß das Trieb (27) eine gerade Linie (27a) umfaßt, die sich beidseits der Rotationsachse erstreckt, um jederzeit auf der Karte die Trennungslinie zwischen der vom Mond aus sichtbaren Hemisphäre und jener, die verdeckt ist, anzugeben.

10. Zeitmeßgerät nach Anspruch 9, dadurch gekennzeichnet, daß das Trieb (27) ferner einen Arm (27b) umfaßt, der sich senkrecht von der Linie (27a) erstreckt, um auf der Karte die Richtung des Mondes anzuzeigen und um bei derselben Gelegenheit anzuzeigen, welche der beiden durch die Linie (27a) getrennten Hemisphären die vom Mond aus sichtbare ist.

11. Zeitmeßgerät nach Anspruch 9 oder 10, dadurch gekennzeichnet, daß das Trieb (27) von der Zeitbasis gesteuert ist, um einen Umlauf im wesentlichen alle 24 Stunden, 48 Minuten und 45,78 Sekunden auszuführen.

12. Zeitmeßgerät nach Anspruch 9, 10 oder 11, dadurch gekennzeichnet, daß die Phasenanzeigemittel von einer transparenten Scheibe (29) gebildet sind, die vor dem Zifferblatt (25) drehbar konzentrisch mit dem Trieb (27) montiert ist, und daß eine Hälfte (29a) der transparenten Scheibe gefärbt ist, derart, daß ein Benutzer, welcher die Erdkarte durch die transparente Scheibe (29) betrachtet, eine in den Schatten fallende Hemisphäre und eine beleuchtete Hemisphäre unterscheiden kann.

13. Zeitmeßgerät nach Anspruch 12, dadurch gekennzeichnet, daß die transparente Scheibe (29) von der Zeitbasis gesteuert ist, um einen Umlauf alle 24 Stunden auszuführen.

## Claims

1. Timepiece comprising a time base, a dial (5;25) and time displaying means (2, 3; 22, 23) controlled by said time base, characterized in that it also comprises astronomical display means (13; 27) provided to indicate on a map of the world (11), visible in at least one part of said dial (5;25), the part of the earth's surface visible from the moon.

2. Timepiece according to claim 1, characterized in that it also comprises means for displaying phases (15, 17; 29) to indicate on said map the size of the area of the earth illuminated by the sun.

3. Timepiece according to claim 1, characterized in that said astronomical display means (11, 13) are formed by a rotating disk (13) mounted under the dial (5) coaxially with the hands (2, 3), said disk (13) carrying at its periphery a circular series of views of the earth (11) tracing a rotation of a complete turn of the earth on its axis, said views appearing successively through an aperture (9) of the dial (5) as said disk (13) rotates, so that a rotation of the disk at a given angle translates into an equivalent rotation of the earth as it appears in the aperture.

4. Timepiece according to claim 3, characterized in that said disk (13) is controlled by said time base to complete a revolution substantially every 24 hours, 48 minutes and 45.78 seconds.

5. Timepiece according to one of claims 3 or 4, characterized in that said disk (13) is provided to move by successive steps, each step bringing a new view of the earth (11) into the aperture (9).

6. Timepiece according to claim 3, characterized in that said phase displaying means are formed by a semitransparent mask (15, 17) attached to a rotating axis, said mask being provided to pass periodically in front of the aperture (9) so as to mask at least partially the view of the earth (11).

7. Timepiece according to claim 6, characterized in that said mask (15, 17) has a rotation symmetry of the order of 2 and that consequently, it masks the view of the earth (11) twice during each rotation of said rotating axis.

8. Timepiece according to claim 7, characterized in that said rotating axis is controlled by said time base to complete a rotation approximately every 59 days.

9. Timepiece according to claim 1, characterized in that said map of the world is produced on the dial (25) in polar projection, in that said astronomical display means are formed by a mobile (27) mounted so as to turn in front of the dial (25) on an axis identical to the pole of said map and in that said mobile (27) comprises a straight line (27a) extending on either side of the axis of rotation to mark on said map at any time the line of separation between the hemisphere visible from the moon and the hemisphere which is hidden.

10. Timepiece according to claim 9, characterized in that said mobile (27) further comprises an arm (27b) extending perpendicular to said line (27a) to indicate, on said map, the direction of the moon and to indicate at the same time which of the two hemispheres separated by said line (27a) is visible from the moon.

11. Timepiece according to claim 9 or 10, characterized in that said mobile (27) is controlled by said time base to complete a rotation substantially every 24 hours, 48 minutes and 45.78 seconds.

12. Timepiece according to claim 9, 10 or 11, characterized in that said phase display means are formed by a transparent disk (29) mounted so as to rotate on the dial (25), concentric with said mobile (27), and in that one half (29a) of said transparent disk is tinted so that a user looking at said world map through the transparent disk (29) can discern one hemisphere plunged into darkness and one hemisphere illuminated.

13. Timepiece according to claim 12, characterized in that said transparent disk (29) is controlled by said time base to complete one rotation every 24 hours.
